# FASCICULE DE BREVET EUROPEEN

(11) **EP 1 112 154 B1**
(45) Date de publication et mention de la délivrance du brevet: **14.05.2003**
(21) Numéro de dépôt: 00949680.3
(22) Date de dépôt: 07.07.2000
(51) Int. Cl.: B26D 7/26

(54) **DISPOSITIF DE POSITIONNEMENT D'UNE PLAQUE SUR UN CYLINDRE A FIXATION MAGNETIQUE**
VORRICHTUNG ZUR VERSTELLUNG EINER PLATTE AUF EINEM ZYLINDER MIT MAGNETISCHEN BEFESTIGUNGSELEMENTEN
DEVICE FOR POSITIONING A PLATE ON A ROLL WITH MAGNETIC FIXING

(30) Priorité: 09.07.1999 FR 9908934
(43) Date de publication de la demande: 04.07.2001
(73) Titulaire: KOMORI-CHAMBON SA, F-45100 Orléans (FR)
(72) Inventeur: ROUX, Jean-Pierre, F-45160 Ardon (FR)
(74) Mandataire: Puiroux, Guy
(86) Numéro de dépôt international: FR0001974
(87) Numéro de publication internationale: WO01003894

(56) Documents cités:
- EP-A- 0 418 088
- EP-A- 0 608 152
- WO-A-95/28261
- DE-A- 4 314 228
- DE-U- 29 815 866
- US-A- 5 317 972
- US-A- 5 570 620
- US-A- 5 697 277

## Description

La présente invention concerne un dispositif de positionnement d'une plaque de découpe sur un cylindre à fixation magnétique.

La découpe des flans de carton fait principalement appel à deux techniques essentielles à savoir le procédé dit SK (« Single Knife ») dans lequel le flan de carton est admis entre deux cylindres associés, à savoir un cylindre de découpe et un cylindre contrepartie, et le procédé dit TK (« Twin knife ») dans lequel le flan de carton est admis entre deux cylindres de découpe dont les empreintes sont rigoureusement repérées l'une par rapport à l'autre.

Ces différentes techniques sont utilisées conjointement soit avec des cylindres massifs monoblocs, soit avec des cylindres sur lesquels des segments sont rapportés. On sait que ces deux types de cylindres sont d'un coût relativement élevé et c'est pourquoi on a proposé de faire appel à des plaques qui sont recouvertes l'une et l'autre des empreintes nécessaires à la formation de la découpe ou du marquage de pli, et qui sont fixées sur un cylindre support par divers moyens de fixation.

Un premier moyen consiste, après repérage et positionnement, à souder la plaque sur le cylindre support par ses deux extrémités. Une telle technique présente cependant l'inconvénient de nécessiter des moyens mécaniques importants pour assurer la tension et une application parfaite de la plaque sur le cylindre support.

Un second moyen, dit « fixation de type ARK » consiste à disposer, sur l'une des faces de la plaque, à chacune des extrémités longitudinales de celle-ci, un élément de maintien parallélépipédique, chaque élément de maintien venant s'encastrer dans une rainure longitudinale prévue en surface du cylindre. Dans un tel dispositif la tension est assurée par un système de coins qui tend à rapprocher l'un de l'autre les deux éléments parallélépipédiques. Un inconvénient de ce type de technique est qu'il nécessite pour être efficace une tension qui est constante sur la plaque et qui est également répartie sur le pourtour du cylindre.

Un troisième moyen de fixation de la plaque sur le cylindre support consiste à faire appel à des moyens magnétiques qui sont essentiellement constitués de barreaux aimantés qui sont encastrés dans des rainures longitudinales prévues en périphérie du cylindre support, voir, par éxample, DE-U-29815866.

Les dispositifs de maintien de plaque de ce dernier type sont peu onéreux et faciles à mettre en oeuvre. Un inconvénient cependant de cette technique est que, une fois la plaque positionnée sur le cylindre, il n'est plus possible de procéder à une correction, si petite soit elle, de son positionnement. Or un positionnement précis, notamment lorsque la découpe est réalisée par la technique TK, est essentiel au bon fonctionnement du système. C'est pourquoi un tel type de fixation n'est pas utilisé lorsqu'un positionnement extrêmement précis de la plaque sur le cylindre se révèle nécessaire.

En ce qui concerne le positionnement des empreintes de découpe dans le sens de l'axe longitudinal du cylindre, on sait que les machines de découpe sont pourvues de moyens permettant d'assurer un tel déplacement des cylindres support de façon à compenser tout décalage dans le sens longitudinal. De même les cylindres support de plaques sont pourvus de moyens permettant d'assurer une compensation angulaire d'un cylindre par rapport à l'autre, notamment en agissant sur des engrenages assurant leur entraînement.

La présente invention a pour but de proposer un moyen permettant d'assurer à la fois la correction de l'orientation d'une plaque de découpe dans le sens transversal au cylindre et la correction du positionnement angulaire relatif de deux cylindres associés.

La présente invention a ainsi pour objet un dispositif selon la revendication 1.

Dans un premier mode de mise en oeuvre de l'invention le dispositif de positionnement comportera un élément de centrage fixe par rapport au cylindre, de façon à assurer une orientation du grand axe de la plaque par rapport à l'axe transversal du cylindre.

La présente invention permet également, lorsque les deux éléments de centrage sont des éléments mobiles dont le déplacement s'effectue suivant l'axe transversal du cylindre, de déplacer la plaque parallèlement à elle-même, ce qui revient à la faire tourner autour du cylindre si bien que l'on assure ainsi un décalage angulaire de cette plaque par rapport à la plaque disposée sur le cylindre associé.

Préférentiellement les éléments de centrage seront constitués de pions et les éléments complémentaires seront constitués d'orifices prévus dans la plaque. Les pions seront de préférence constitués d'éléments cylindriques de section droite circulaire. Dans le cas où l'un des pions est fixe par rapport au cylindre, l'orifice correspondant au pion mobile pourra avoir une forme allongée dans le sens longitudinal de l'axe du cylindre, son autre dimension correspondant rigoureusement au diamètre externe du pion.

Les moyens de commande pourront avantageusement être constitués par un levier monté pivotant autour d'un axe solidaire du cylindre dont une extrémité comportera un élément de repérage solidaire de l'autre côté de la plaque et qui sera apte à effectuer un déplacement angulaire sous l'action de moyens de commande disposés à l'autre extrémité du levier.

Les moyens de commande peuvent être constitués par une vis pourvue d'un bouton de commande comportant un vernier de réglage.

Les moyens de commande pourront également être constitués par un système comprenant une cale pentée montée mobile sensiblement dans un plan tangent au cylindre et inclinée par rapport à l'axe longitudinal de celui-ci, sur laquelle est disposé le pion de centrage mobile.

On décrira ci-après , à titre d'exemples non limitatifs, des formes d'exécution de la présente invention, en référence au dessin annexé sur lequel :
La figure 1 est une vue schématique illustrant le décalage angulaire provoqué par un mauvais positionnement d'une plaque sur un cylindre de découpe.
La figure 2 est une vue schématique partielle illustrant le principe de mise en oeuvre de l'invention.
La figure 3 est une vue d'un cylindre de découpe revêtu de sa plaque et montrant les moyens de contrôle du bon positionnement de cette dernière.
La figure 4 est une vue avec coupe partielle montrant une plaque de découpe disposée sur un cylindre et le dispositif permettant d'assurer le bon positionnement de ladite plaque.
La figure 4a est une vue en coupe tangentielle par rapport au cylindre, d'un mode de maintien de la plaque par un pion solidaire de celui-ci.
La figure 4b est une vue en coupe suivant la ligne IV-IV de la figure 4, d'une variante de mise en oeuvre de l'invention.
La figue 5 est une vue en coupe radiale partielle d'une variante de mise en oeuvre d'un dispositif de positionnement de plaque suivant l'invention.
La figure 6 est une vue en coupe schématique du dispositif représenté sur la figure 5 suivant la ligne VI-VI de celle-ci.
Les figures 7 et 8 représentent de façon schématique une variante de mise en oeuvre de la réalisation représentée sur les figures 5 et 6.
La figure 9 est une vue en coupe partielle d'un mode de mise en oeuvre permettant un déplacement transversal d'un pion mobile de centrage.
La figure 10 est une vue partielle en élévation d'un cylindre et d'un dispositif aidant à la mise en place de la plaque sur celui-ci.
La figure 11 est une vue en coupe partielle agrandie du dispositif représenté sur la figure 10 suivant la ligne XI-XI de celle-ci.
La figure 12 est une vue en coupe partielle radiale suivant l'axe du cylindre d'une variante de mise en oeuvre de l'invention.

La figure 1 représente, sous forme déroulée, la surface externe d'un cylindre de découpe 1 d'axe longitudinal xx' et d'une plaque de découpe 3 qui est maintenue à la surface de celui-ci par des aimants longitudinaux, non représentés sur le dessin, qui sont répartis sur la périphérie du cylindre.

On désignera ci-après dans le présent texte par axe longitudinal xx' l'axe de rotation du cylindre 1, et par axe transversal zz' l'axe perpendiculaire à l'axe longitudinal xx' lorsque la surface de ce cylindre est déployée. Par ailleurs on désignera par grand axe uu' de la plaque 3 l'axe de celle-ci pouvant être disposé suivant l'axe transversal zz' du cylindre, et par petit axe vv' l'axe de la plaque 3 perpendiculaire au grand axe uu'.

On constate ainsi sur la figure 1 qu'un mauvais positionnement de la plaque 3 sur le cylindre 1 conduit à un décalage angulaire entre le grand axe uu' de la plaque 3 et l'axe transversal zz' de la surface supérieure déployée du cylindre 1.

La présente invention se propose ainsi d'éviter le décalage angulaire et de faire en sorte que le grand axe uu' de la plaque 3 soit parallèle à l'axe transversal zz' du cylindre 1.

Pour ce faire, ainsi que représenté sur la figure 2, on a disposé sur la surface externe du cylindre 1, à proximité de l'un des bords de celui-ci, un pion de centrage fixe 5. On a réalisé, à la partie supérieure de la plaque 3, dans un angle de celle-ci correspondant au pion 5, un orifice 7 parfaitement ajusté au pion 5, et l'on comprend dès lors que si l'on fait effectuer à la plaque 3 une rotation suivant la flèche F autour du pion 5, il sera dès lors possible d'amener les axes uu' et zz' parallèles, ainsi que représenté sur la figure 2.

Pour effectuer une telle rotation on dispose sur le cylindre 1 un second pion de centrage 9 et l'on prévoit, dans la plaque 3, un orifice correspondant 11 parfaitement ajusté aux dimensions de celui-ci, de façon que, lorsque les pions 5 et 9 sont disposés dans les orifices 7 et 11, la plaque 3 soit parfaitement bloquée en position par rapport au cylindre 1. Le second pion 9 est disposé sur des moyens 13 permettant de le déplacer suivant la direction de l'axe transversal zz' du cylindre 1.

Dans ces conditions, pour mettre en oeuvre l'invention on procédera ainsi que décrit ci-après.

Dans un premier temps on positionnera le pion mobile 9 de façon qu'il soit à priori disposé sur un axe longitudinal du cylindre 1, c'est-à-dire un axe parallèle à son axe central et longitudinal xx', passant par le centre du pion 5, et l'on disposera la plaque 3 sur le cylindre 1, de façon qu'elle soit tenue par les deux pions 5 et 9. Ainsi que représenté sur la figure 3, la partie supérieure de la plaque 3 comportera un repère C et sa partie inférieure comportera un second repère D, les repères C et D se trouvant sur une ligne rigoureusement parallèle au grand axe uu' de la plaque 3. Une fois la plaque 3 déployée et tenue par toute sa surface sur le cylindre 1 par les moyens d'aimantation, on pourra alors mesurer le décalage a, existant suivant la direction de l'axe longitudinal xx' du cylindre, entre les points C et D. On démontera alors la plaque 3 du cylindre 1 et l'on déplacera le pion 9 suivant l'axe transversal zz' du cylindre 1 d'une valeur appropriée b, aisément déterminable par le calcul, et permettant de ramener à une valeur nulle le décalage a. Il suffira ensuite de repositionner la plaque 3 sur le cylindre 1 de façon qu'elle soit parfaitement centrée par les pions 5 et 9 pour que, une fois déployée sur le cylindre 1, elle se trouve en position correcte sur celui-ci, c'est-à-dire pour que la distance a soit nulle et donc que son axe uu' soit parallèle à l'axe transversal zz' du cylindre 1.

Contrairement aux dispositifs complexes de l'état antérieur de la technique le maintien de la plaque 3 sur le cylindre 1 est assuré, sans qu'il soit nécessaire d'exercer une force de traction quelconque sur la plaque.

On a représenté sur la figure 4 un dispositif permettant de réaliser, de façon contrôlée, le déplacement requis du pion 9 suivant la direction de l'axe transversal zz' du cylindre 1. Ce dispositif est constitué d'un levier 15, qui est disposé dans une cavité 17 creusée dans le cylindre 1, et qui est monté à rotation autour d'un axe 19. L'extrémité interne du levier 15 s'articule autour du second pion de centrage 9 destiné à coopérer avec un pion de centrage 5 fixe solidaire du cylindre 1, pour assurer le positionnement de la plaque 3. L'extrémité externe opposée du levier 15 est percée d'un trou fileté dans lequel prend place une vis 21 dont l'extrémité vient en appui contre l'un des côtés bordant la cavité 17 sous l'action d'un ressort 25 qui prend appui, par chacune de ses extrémités, dans des cavités respectives 20 et 29 prévues dans le cylindre 1 et dans le levier 15. L'autre extrémité de la vis 21 est pourvue d'une tête de commande 23. On comprend que, par la rotation de la vis 21, on assure la rotation du levier 15 autour de l'axe 19 et, en conséquence, le déplacement du pion de centrage 9 suivant la direction transversale zz' du cylindre 1. On fera en sorte que la distance existant entre le centre du pion de centrage 9 et le centre de l'axe de rotation 19 soit importante en regard du déplacement souhaité du pion de centrage 9 suivant l'axe zz' du cylindre 1.

De façon à obtenir une bonne précision de réglage on peut pourvoir une portion de la tête 23 de la vis 21 d'un vernier 24.

De façon intéressante ce vernier 24 peut comporter des graduations qui correspondent à la valeur b du déplacement suivant la direction de l'axe zz' que l'on souhaite appliquer au pion 9. On peut également, ce qui simplifie le rôle du régleur, graduer le vernier 24 avec une graduation correspondant directement à la valeur a constituant le décalage dans le sens longitudinal xx' du cylindre 1, des deux repères C et D. Ainsi l'utilisateur, pour réaliser sa correction, n'aura qu'à effectuer la mesure de la valeur a et à reporter celle-ci sur le vernier 24 du bouton de commande de la vis 21.

La présente invention est particulièrement intéressante en ce qu'elle permet d'allier la simplicité du mode de fixation au caractère répétitif du réglage, si bien qu'il est possible de noter sur chacune des plaques 3 la valeur du décalage à régler sur le vernier 24 pour, sans opération préalable, assurer un positionnement correct de celle-ci. Il est ainsi possible à l'utilisateur de passer de façon particulièrement rapide d'une plaque 3 à une autre en fonction de ses besoins.

Afin de faciliter la mise en place de la plaque 3, il est possible de donner à l'orifice destiné à recevoir le pion mobile 9 une forme allongée dans le sens longitudinal de l'axe du cylindre xx'. Dans ce mode de mise en oeuvre la largeur de la lumière 11', ainsi que représenté sur la figure 4a, sera égale au diamètre du pion de centrage 9.

Ainsi que représenté sur la figure 4b, on pourrait bien entendu, dans le mode de mise en oeuvre de la figure 4, assurer une immobilisation du réglage effectué en réalisant, à l'extrémité du levier 15 portant la vis de réglage 21 une fente 22 conférant à cette extrémité une souplesse, et en rapprochant les deux lèvres 22' ainsi constituées, au moyen d'une vis de bridage 30 vissée dans le cylindre 1.

On pourrait suivant l'invention, faire appel à tout autre moyen permettant d'assurer un déplacement contrôlé du pion de centrage 9 dans la direction transversale zz' du cylindre 1.

On pourrait ainsi, comme représenté sur les figures 5 et 6, disposer le pion mobile de centrage 9' de façon excentrée sur un axe 26 de plus grand diamètre E, ce dernier étant monté à rotation dans un logement 27 prévu dans le cylindre 1. Bien entendu le diamètre E de l'axe 26 sera important par rapport au diamètre d du pion de centrage 9', de façon que le déplacement du centre O du pion 9' dans le sens longitudinal soit négligeable par rapport au déplacement requis de ce même centre O suivant l'axe transversal zz' du cylindre 1. Une fois mis dans la position requise le pion de centrage 9' sera immobilisé, par un blocage en rotation de l'axe 26 par tout moyen approprié.

On pourrait également bien entendu suivant l'invention inverser de façon cinématique les pions de centrage prévus sur le cylindre 1 et les orifices prévus dans la plaque. Ainsi, comme représenté sur les figures schématiques 7 et 8, la plaque 3 est pourvue d'un tenon 9" qui vient prendre place dans un orifice 12 prévu sur la surface supérieure de l'axe 26. De même le pion fixe 5 sera disposé sur la plaque 3 et l'orifice correspondant sera creusé dans le cylindre 1.

On pourrait également suivant l'invention, afin de déplacer le téton mobile 9 suivant l'axe transversal zz' du cylindre 1, remplacer le levier par un système de coulisseau, ainsi que représenté sur la figure 9. Sur cette figure la surface externe du cylindre 1 est creusée d'une rainure 40 dont l'axe aa' est incliné d'un angle α par rapport à la direction transversale zz' du cylindre 1. Cette rainure 40 reçoit un coulisseau 42 qui est mobile en translation à l'intérieur de celle-ci sous l'action d'une vis 44 qui est vissée dans le coulisseau 42 et qui est immobilisée en translation par rapport au cylindre 1 et mobile en rotation par rapport à celui-ci. On comprend dans ces conditions que tout mouvement de rotation communiqué à la vis 44 par un organe de commande 46 disposé en extrémité de celle-ci a pour effet de déplacer le pion 9 suivant l'axe aa', par exemple d'une longueur l, et qu'à ce déplacement correspond un déplacement suivant l'axe transversal zz' égal à lcosα. Dans un tel mode de mise en oeuvre on utilisera un orifice de réception du pion 9 de forme allongée ainsi que représenté sur la figure 4a.

Dans un mode de mise en oeuvre particulièrement intéressant de l'invention, des moyens d'aide à la mise en place et au retrait de la plaque 3 sont prévus. Ainsi que représenté sur les figures 10 et 11, ces moyens sont essentiellement constitués d'une plaque plane de positionnement 50 constituée d'un matériau non magnétique, qui est en mesure d'être disposée à l'aide de moyens (non représentés sur le dessin) de façon que sa face inférieure soit sensiblement tangentielle à la surface externe du cylindre 1. Préférentiellement, ainsi que représenté sur la figure 10, les angles supérieurs de la plaque de positionnement 50 sont pourvus d'échancrures 52 destinées à dégager les pions 5, 9 qui assurent le maintien de la plaque 3. Une telle disposition permet à l'utilisateur de positionner facilement l'orifice 7 de la plaque 3 sur le pion fixe 5 solidaire du cylindre 1 puisque, dans ces conditions, l'effet d'aimantation provoqué par les éléments magnétiques noyés dans le cylindre 1 ne s'exerce sur la plaque que par la surface réduite de celle-ci se trouvant dégagée par l'échancrure 52. Grâce à la plaque de positionnement 50 l'utilisateur pourra ainsi faire pivoter facilement la plaque 3 pour mettre en place le second orifice libre dans le pion mobile 9.

Ainsi que représenté sur la figure 11 la plaque de positionnement 50 pourra être constituée de deux éléments, à savoir un élément support épais 50a rigide et un élément 50b plus mince et de plus faible épaisseur que le pion 5.

On utilisera bien entendu une telle plaque pour la mise en place de chacun des cylindres associés par exemple un cylindre de découpe et son cylindre contrepartie.

Une telle plaque facilite également le retrait de la plaque 3.

Pour faciliter la prise, nécessaire au retrait de la plaque 3 du cylindre 1, l'un des angles inférieurs de celle-ci sera préférentiellement taillé de façon à présenter un biseau 54. Pour la saisir l'utilisateur pourra ainsi glisser une spatule métallique 56 dans l'angle formé par le biseau 54 et la surface supérieure du cylindre 1 de façon à pouvoir décoller la plaque 3 de la surface de ce dernier.

Ainsi que mentionné précédemment la présente invention permet également d'assurer la correction de positionnement angulaire relatif de deux plaques disposées sur deux cylindres associés tels qu'un cylindre de découpe et son cylindre contrepartie. Pour ce faire l'un des deux cylindres au moins utilisera deux pions mobiles 9 réglables suivant l'axe transversal zz' du cylindre. Cette disposition permet en effet si on le souhaite de déplacer les deux pions parallèlement à cet axe transversal zz', c'est-à-dire de faire tourner la plaque par rapport au cylindre tout en la maintenant parallèlement à elle-même.

La présente invention permet également avec le même dispositif de corriger à la fois le positionnement angulaire relatif de deux cylindres associés et d'effectuer la correction d'orientation de la plaque en conférant à chacun des deux tétons mobiles 9 déplacés dans le sens transversal zz' du cylindre des déplacements différents.

## Revendications

1. Dispositif de positionnement d'une plaque (3) sur un cylindre (1) pourvu d'une part de moyens de fixation magnétique assurant le maintien de la plaque sur la surface de celle-ci, notamment un cylindre de découpe ou de formation de pli, **caractérisé en ce que** le cylindre est pourvu d'autre part de deux éléments de centrage dont au moins l'un (9,9') est mobile et longitudinalement écarté du premier, de façon à coopérer avec des moyens complémentaires de maintien (11,11') de la plaque (3), l'élément de centrage mobile (9,9',9") étant lié à des moyens de commande (13,15,26) aptes à assurer son déplacement au moins suivant l'axe transversal (zz') du cylindre (1).

2. Dispositif suivant la revendication 1 **caractérisé en ce que** le cylindre (1) comprend un élément de centrage (5) fixe par rapport à celui-ci.

3. Dispositif suivant l'une des revendications 1 ou 2 **caractérisé en ce que** les éléments de centrage (5,9,9',9") sont constitués de pions et les éléments complémentaires sont constitués d'orifices (7,11,11') prévus dans la plaque (3).

4. Dispositif suivant l'une quelconque des revendications précédentes **caractérisé en ce que** les moyens de commande sont constitués d'un élément (15,26) monté à rotation autour d'un axe (19,26) solidaire du cylindre (1).

5. Dispositif suivant la revendication 4 **caractérisé en ce que** ledit élément est constitué d'un levier (15), l'élément de centrage mobile (9,9') étant disposé à une extrémité de ce levier (15) et ce dernier étant pourvu, à son autre extrémité, de moyens (21) aptes à assurer son déplacement transversal par rapport au cylindre 1.

6. Dispositif suivant la revendication 5 **caractérisé en ce que** lesdits moyens sont constitués d'une vis (21) dont l'extrémité prend appui sur une partie du cylindre (1) sous l'action d'un ressort de compression (25) dont les extrémités prennent respectivement appui sur le cylindre (1) et sur le levier (15).

7. Dispositif suivant la revendication 6 **caractérisé en ce qu'**il comporte des moyens de bridage (30) qui assurent la fixation des moyens de réglage (21).

8. Dispositif suivant la revendication 4 **caractérisé en ce que** les moyens de commande sont constitués d'un axe (26) qui est monté à rotation dans un logement (27) du cylindre (1), l'élément de centrage mobile (9',9") étant disposé de façon excentrée sur celui-ci.

9. Dispositif suivant l'une quelconque des revendications précédentes **caractérisé en ce que** la plaque (3) comporte au moins sur ses côtés supérieur et inférieur des marquages repères respectifs (C,D), qui sont disposés suivant un axe parallèle au grand axe (uu') de la plaque (3).

10. Dispositif suivant la revendication 9 **caractérisé en ce que** les moyens de commande comportent un vernier de réglage (24) dont les graduations correspondent à la distance des marquages repères (C,D).

11. Dispositif suivant l'une des revendications précédentes **caractérisé en ce qu'**il comporte au moins une plaque de positionnement (50) amovible, réalisée en un matériau non magnétique, susceptible d'être disposée sensiblement tangentiellement au cylindre (1) afin d'assurer le guidage de la plaque (3) par rapport au cylindre (1).

12. Dispositif suivant la revendication 11 **caractérisé en ce que** les angles supérieurs de la plaque de positionnement (50) comportent une échancrure (52), destinée à dégager les éléments de centrage (5,9).

## Claims

1. Device for positioning a plate (3) on a roll (1) provided on the one hand with magnetic fixing means ensuring hold of the plate on the surface thereof, in particular a chopper or folding roll, **characterized in that** the roll is provided on the other hand with two centering elements of which at least one (9, 9') is mobile and longitudinally spaced apart from the first, so as to cooperate with complementary means (11, 11') for holding the plate (3), the mobile centering element (9, 9', 9") being linked to control means (13, 15, 26) adapted to ensure its displacement at least along the transverse axis (zz') of the roll (1).

2. Device according to Claim 1, **characterized in that** the roll (1) comprises a centering element (5) fixed with respect thereto.

3. Device according to one of Claims 1 or 2, **characterized in that** the centering elements (5, 9, 9', 9") are constituted by studs and the complementary elements are constituted by orifices (7, 11, 11') provided in the plate (3).

4. Device according to any one of the preceding Claims, **characterized in that** the control means are constituted by an element (15, 26) mounted to rotate about a pin (19, 26) fast with the roll (1).

5. Device according to Claim 4, **characterized in that** said element is constituted by a lever (15), the mobile centering element (9, 9') being disposed at one end of this lever (15) and the latter being provided, at its other end, with means (21) adapted to ensure its transverse displacement with respect to the roll (1).

6. Device according to Claim 5, **characterized in that** said means are constituted by a screw (21) whose end abuts on a part of the roll (1) under the action of a compression spring (25) whose ends abut respectively on the roll (1) and on the lever (15).

7. Device according to Claim 6, **characterized in that** it comprises retaining means (30) which ensure fixation of the adjusting means (21).

8. Device according to Claim 4, **characterized in that** the control means are constituted by a pin (26) which is mounted to rotate in a housing (27) in the roll (1), the mobile centering element (9', 9") being disposed in eccentric manner thereon.

9. Device according to any one of the preceding Claims, **characterized in that** the plate (3) comprises at least on its upper and lower sides respective locating marks (C, D) which are disposed along an axis parallel to the major axis (uu') of the plate (3).

10. Device according to Claim 9, **characterized in that** the control means comprise a vernier (24) for adjustment of which the graduations correspond to the distance of the locating marks (C, D).

11. Device according to one of the preceding Claims, **characterized in that** it comprises at least one removable positioning plate (50) made of a non-magnetic material, capable of being disposed substantially tangentially to the roll (1) in order to ensure guiding of the plate (3) with respect to the roll (1).

12. Device according to Claim 11, **characterized in that** the upper corners of the positioning plate (50) comprise a notch (52), intended to disengage the centering elements (5, 9).

## Patentansprüche

1. Vorrichtung zur Positionierung einer Platte (3) auf einem Zylinder (1), der mit magnetischen Befestigungseinrichtungen versehen ist, welche die Platte auf dessen Oberfläche festhalten, wobei es sich bei dem Zylinder insbesondere um einen Stanzzylinder oder einen Falzerzeugungszylinder handelt, **dadurch gekennzeichnet, dass** der Zylinder mit zwei Zentrierelementen versehen ist, von denen sich zumindest eines (9, 9') bewegen lässt und mit Längsabstand zum ersten angeordnet ist, um mit komplementären Halteeinrichtungen (11, 11') der Platte (3) zusammenzuwirken, wobei das bewegliche Zentrierelement (9, 9', 9") mit Betätigungseinrichtungen (13, 15, 26) zu dessen Verschiebung zumindest in Richtung der Querachse (z, z') des Zylinders (1) verbunden ist.

2. Vorrichtung nach Anspruch 1, **dadurch gekennzeichnet, dass** der Zylinder (1) ein relativ zu ihm feststehendes Zentrierelement (5) aufweist.

3. Vorrichtung nach einem der Ansprüche 1 oder 2, **dadurch gekennzeichnet, dass** die Zentrierelemente (5, 9, 9', 9") durch Stiftelemente und die komplementären Elemente durch in der Platte (3) vorgesehene Öffnungen (7, 11, 11') gebildet werden.

4. Vorrichtung nach einem der vorhergehenden Ansprüche, **dadurch gekennzeichnet, dass** die Betätigungseinrichtungen durch ein um eine mit dem Zylinder (1) fest verbundene Achse (19, 26) schwenkbares Element (15, 26) gebildet werden.

5. Vorrichtung nach Anspruch 4, **dadurch gekennzeichnet, dass** das Element aus einem Hebel (15) besteht, an dessen einem Ende das bewegliche Zentrierelement (9, 9') angeordnet ist und der an seinem anderen Ende mit Einrichtungen (21) zu seiner Verschiebung in Querrichtung relativ zum Zylinder (1) versehen ist.

6. Vorrichtung nach Anspruch 5, **dadurch gekennzeichnet, dass** die Einrichtungen durch eine Schraube (21) gebildet werden, deren Ende unter Belastung durch eine Druckfeder (25) gegen einen Teil des Zylinders (1) anliegt, wobei die Feder ihrerseits mit ihren Enden gegen den Zylinder (1) bzw. den Hebel (15) drückt.

7. Vorrichtung nach Anspruch 6, **gekennzeichnet durch** eine Flanschanordnung (30) zur Befestigung der Stelleinrichtungen (21).

8. Vorrichtung nach Anspruch 4, **dadurch gekennzeichnet, dass** die Betätigungseinrichtungen eine Achse (26) umfassen, die drehbar in einer Aufnahme (27) des Zylinders (1) sitzt und auf der das bewegliche Zentrierelement (9', 9") exzentrisch angeordnet ist.

9. Vorrichtung nach einem der vorhergehenden Ansprüche, **dadurch gekennzeichnet, dass** die Platte (3) zumindest auf ihrer oberen und unteren Seite jeweils Abgleichmarkierungen (C, D) aufweist, die entlang einer zur Hauptachse (u, u') der Platte (3) parallelen Achse angeordnet sind.

10. Vorrichtung nach Anspruch 9, **dadurch gekennzeichnet, dass** die Betätigungseinrichtungen einen Stellnonius (24) aufweisen, dessen Skalenteilung dem Abstand der Abgleichmarkierungen (C, D) entspricht.

11. Vorrichtung nach einem der vorhergehenden Ansprüche, **gekennzeichnet durch** mindestens eine abnehmbare Positionierungsplatte (50), die aus einem nichtmagnetischen Material besteht und sich zur Bildung einer Führung der Platte (3) relativ zum Zylinder (1) im Wesentlichen tangential zum Zylinder (1) anordnen lässt.

12. Vorrichtung nach Anspruch 11, **dadurch gekennzeichnet, dass** die oberen Winkel der Positionierungsplatte (50) eine Ausnehmung (52) aufweisen, durch welches die Zentrierelemente (5, 9) frei liegen.
